# EUROPÄISCHE PATENTSCHRIFT

(11) **EP 0 964 217 B1**
(45) Veröffentlichungstag und Bekanntmachung des Hinweises auf die Patenterteilung: **25.06.2003**
(21) Anmeldenummer: 99106674.7
(22) Anmeldetag: 01.04.1999
(51) Int. Cl.: F27D 5/00

(54) **Ofenwagen-Brennregal**
Firing shelf assembly for furnace car
Etagère de cuisson pour chariot de four

(30) Priorität: 15.04.1998 DE 19816434; 14.05.1998 DE 19821635
(43) Veröffentlichungstag der Anmeldung: 15.12.1999
(73) Patentinhaber: Saint-Gobain IndustrieKeramik Rödental GmbH, 96472 Rödental (DE)
(72) Erfinder: Schneider, Wolfgang, 96515 Sonneberg (DE); Zeis, Hans, 92711 Parkstein (DE)
(74) Vertreter: Cohausz & Florack

(56) Entgegenhaltungen:
- EP-A- 0 037 842
- EP-A- 0 067 451
- EP-A- 0 325 671
- GB-A- 440 621
- US-A- 2 118 641

## Beschreibung

Die Erfindung betrifft ein Ofenwagen-Brennregal mit Stützsäulen, an welchen übereinander, voneinander beabstandet jeweils auf gleichem Niveau ein Paar Tragbalken angeordnet sind, wobei auf jedem Paar Tragbalken voneinander beabstandet Prismenstäbe aufliegen, die jeweils einen Auflagerost für zu brennende Produkte bilden.

Bei solchen bekannten Ofenwagen-Brennregalen sind die Stützsäulen einstückig ausgebildet und mit ihrem Fußabschnitt in den zugehörigen Ofenwagen eingespannt. Die Herstellung solcher einstückiger Stützsäulen bedingt einen nicht zu vernachlässigenden Produktionsaufwand. Einen ebenfalls nicht zu vernachlässigenden Aufwand stellt das Einspannen, d.h. das Befestigen der Stützsäulen am Ofenwagen dar. Die einstückige Ausbildung der Stützsäulen weist außerdem den erheblichen Mangel auf, daß die Bruchgefahr der Stützsäulen bspw. in der Nachbarschaft der Einspann-Stelle, d.h. im Übergangsbereich zwischen dem Fußabschnitt der jeweiligen Stützsäule und dem aus dem Ofenwagen frei herausragenden Teil der Stützsäule nicht vernachlässigbar ist. Desgleichen ist die Bruchgefahr der Stützsäulen zwischen den Auflagerosten für zu brennende Produkte, d.h. im Abschnitt zwischen den von den auf den Tragbalken angeordneten Prismenstäben gebildeten Ebenen nicht vernachlässigbar. Ein weiterer Mangel solcher bekannter Ofenwagen-Brennregale besteht darin, daß sich die Tragbalken üblicherweise durch voneinander beabstandete Schlitze in den einstückig ausgebildeten Stützsäulen hindurcherstrecken, was bedeutet, daß nicht die einzelnen Auflageroste be- und entladen werden können, sondern nur das Ofenwagen-Brennregal insgesamt.

Sollen bei einem derartigen bekannten Ofenwagen-Brennregal dennoch die einzelnen Ebenen, d.h. die einzelnen Auflageroste, einzeln be- und entladen werden, so ist es erforderlich, mit einer geeigneten Greifeinrichtung zwischen übereinander vorgesehenen, benachbarten Auflagerosten einzugreifen, um die entsprechenden Prismenstäbe, d.h. den jeweils oberen Auflagerost be- bzw. entladen zu können. Um einen solchen Eingriff zu ermöglichen, ist es jedoch erforderlich, daß für die besagte Greifeinrichtung zwischen benachbarten, übereinander vorgesehenen Auflagerosten über den zu brennenden Produkten ein ausreichender Spaltraum vorhanden ist. Ein solcher Spaltraum ist nur dann gewährleistet, wenn die zu brennenden Produkte auf dem jeweiligen Auflagerost eine entsprechend kleine Höhenabmessung besitzen. Daraus resultiert jedoch, daß bei solchen bekannten Ofenwagen-Brennregalen der Befüllgrad entsprechend klein ist.

In Kenntnis dieser Gegebenheiten liegt der Erfindung die Aufgabe zugrunde, ein Ofenwagen-Brennregal der eingangs genannten Art zu schaffen, das einfach und preisgünstig realisierbar ist, bei dem die übereinander vorgesehenen, voneinander beabstandeten Auflageroste problemlos einzeln be- und entladen werden können, und bei welchem der Raum zwischen übereinander vorgesehenen, benachbarten Auflagerosten quasi vollkommen, d.h. optimal befüllbar ist, so daß sich ein entsprechend großer Füllgrad ergibt.

Diese Aufgabe wird bei einem Ofenwagen-Brennregal der eingangs genannten Art erfindungsgemäß dadurch gelöst, daß jede Stützsäule aus einer der Anzahl übereinander vorgesehener Auflageroste entsprechenden Anzahl Distanzelemente gebildet ist, wobei jedes Distanzelement einen Schlitz aufweist, durch welchen sich der jeweils zugehörige Tragbalken hindurcherstreckt.

Das solchermaßen ausgebildete Ofenwagen-Brennregal weist den Vorteil auf, daß die einzelnen Distanzelemente im Vergleich zu einer einstückigen, relativ langen Stützsäule einfach und preisgünstig herstellbar sind, wobei die Distanzelemente einfach und zeitsparend zur jeweiligen Stützsäule zusammenbaubar, d.h. übereinanderstapelbar sind.

Üblicherweise ist ein solches Ofenwagen-Brennregal mit vier Stützsäulen versehen, die in den Eckenbereichen der übereinander, voneinander beabstandet vorgesehenen Auflageroste angeordnet sind. Jeder Auflagerost ist durch voneinander beabstandete Prismenstäben bestimmt, die auf jeweils einem Paar Tragbalken gelagert sind. Zum Be- und Entladen des erfindungsgemäßen Ofenwagen-Brennregales wird das jeweilige Paar Tragbalken an seinen über die Stützsäulen übestehenden Endabschnitten mit Hilfe einer geeignet ausgebildeten Greifeinrichtung gegriffen. Dabei werden die auf dem jeweiligen Tragbalken-Paar angebrachten Prismenstäbe mit den darauf befindlichen Produkten entsprechend manipuliert. Das Beladen des erfindungsgemäßen Ofenwagen-Brennregals erfolgt von unten nach oben, d.h. ausgehend vom Grundteil des Brennregals bzw. vom Ofenwagen. Das Entladen des erfindungsgemäßen Ofenwagen-Brennregals erfolgt ausgehend vom obersten, d.h. von dem vom Ofenwagen entfernten Auflagerost nach unten, d.h. zum Ofenwagen hin.

Dabei werden mit dem jeweiligen Tragbalken-Paar und den darauf vorgesehenen Prismenstäben auch die jeweils zugehörigen Distanzelemente manipuliert, d.h. es werden hierbei die Stützsäulen entsprechend auf- oder abgebaut.

Die Schlitze in den Distanzelementen sind dabei zweckmäßigerweise derartig dimensioniert, daß sie zur definierten Aufnahme der Tragbalken geeignet sind, was bedeutet, daß die Tragbalken auch dann, wenn das erfindungsgemäßen Ofenwagen-Brennregal entsprechend hohen Brenntemperaturen ausgesetzt ist, in bezug zu den Distanzelementen eine bestimmte begrenzte Beweglichkeit besitzen. Ein wärmeausdehnungsbedingtes Verklemmen zwischen den Tragbalken und den zugehörigen Distanzelementen wird vermieden.

Nachdem erfindungsgemäß die aus einzelnen Distanzelementen bestehenden Stützsäulen keinen Biege- bzw. Scherbeanspruchungen sondern nur gravitationsbedingten Druckbeanspruchungen ausgesetzt sind, ist es erfindungsgemäß in vorteilhafter Weise möglich, die Distanzelemente als relativ dünnwandige Hülsen auszubilden. Der Materialeinsatz ist also entsprechend gering. Ein weiterer Vorteil besteht darin, daß für die Distanzelemente infolge der geringen mechanischen Belastung preisgünstige Materialien zum Einsatz gelangen können.

Bei dem erfindungsgemäßen Ofenwagen-Brennregal können die hülsenförmigen Distanzelemente eine mehreckige Ringgrundfläche aufweisen. Dabei kann es sich um eine viereckige, um eine sechseckige, um eine achteckige Ringgrundfläche o.dgl. handeln. Bei einer solchen Ausbildung ist es zweckmäßig, die benachbarten Distanzelemente passend gegeneinander verdreht übereinanderzustapeln, um die jeweilige Stützsäule des Ofenwagen-Brennregals zu realisieren.

Erfindungsgemäß ist es auch möglich, daß die hülsenförmigen Distanzelemente eine kreisrunde Ringgrundfläche besitzen. Desgleichen ist es möglich, daß die hülsenförmigen Distanzelemente eine elliptische Ringgrundfläche o.dgl. besitzen. Auch bei einer solchen Ausbildung der zuletzt genannten Art ist es zweckmäßig, die benachbarten Distanzelemente gegeneinander verdreht übereinanderzustapeln, um die jeweilige Stützsäule zu bilden.

Die Distanzelemente der einzelnen Stützsäulen können jeweils die gleichen axialen Abmessungen aufweisen oder unterschiedlich lang sein, d.h. voneinander verschiedene Höhenabmessungen besitzen. Durch das Einfügen von Distanzelementen entsprechender unterschiedlicher Höhenabmessungen sind beim erfindungsgemäßen Ofenwagen-Brennregal in einfacher und vorteilhafter Weise wunschgemäß unterschiedliche Besatzhöhen realisierbar.

Erfindungsgemäß können die Schlitze in einem mittleren Bereich der Distanzelemente vorgesehen sein und einen in sich geschlossenen Schlitzrand aufweisen. Eine solche Ausbildung ist mit einem entsprechenden Produktionsaufwand verbunden. Ein im Vergleich hierzu reduzierter Produktionsaufwand ergibt sich, wenn erfindungsgemäß die Schlitze in den Distanzelementen zu deren Grundfläche hin offen sind, so daß die beiden Tragbalken eines Auflagerostes auf den Distanzelementen des darunter befindlichen Auflagerostes aufliegen. Solche Distanzelemente mit unterseitig offenen Schlitzen sind vergleichsweise einfach realisierbar.

Bei dem erfindungsgemäßen Ofenwagen-Brennregal können die von Distanzelementen gebildeten Stützsäulen auf vom Ofenwagen nach oben ragenden Stützfüßen angeordnet sein. Es ist auch möglich, daß zwischen den Stützfüßen und den von Distanzelementen gebildeten Stützsäulen Plattenelemente vorgesehen sind.

Weitere Einzelheiten, Merkmale und Vorteile ergeben sich aus der nachfolgenden Beschreibung von in der Zeichnung dargestellten Ausbildungen des erfindungsgemäßen Ofenwagen-Brennregals bzw. wesentlicher Einzelteile desselben. Es zeigen:
- Fig. 1: eine Draufsicht auf einen Ofenwagen mit einem Brennregal,
- Fig. 2: eine Ansicht des Ofenwagens mit Brennregal in Blickrichtung des Pfeiles II in Fig. 1,
- Fig. 3: eine Ansicht des Ofenwagens mit Brennregal in Blickrichtung des Pfeiles III in Fig. 1,
- Fig. 4: eine räumliche Darstellung eines Ausschnittes des Ofenwagen-Brennregals gemäß den Figuren 1 bis 3,
- Fig. 5: eine Schnittansicht einer aus übereinandergestapelten Distanzelementen bestehenden Stützsäule des Ofenwagen-Brennregals gemäß den Figuren 1 bis 4,
- Fig. 6: eine Ansicht der Stützsäule gemäß Fig. 5 in Blickrichtung von unten, d.h. in Blickrichtung des Pfeiles VI in Fig. 5,
- Fig. 7: eine Ansicht eines Distanzelementes der Stützsäule gemäß Fig. 5 in Blickrichtung von unten,
- Fig. 8: eine Ansicht eines zweiten Distanzelementes der Stützsäule gemäß Fig. 5 in Blickrichtung von unten,
- Fig. 9: einen Schnitt durch das Distanzelement gemäß Fig. 8 entlang der Schnittlinie IX-IX,
- Fig. 10: eine räumliche Darstellung einer zweiten Ausbildung des Ofenwagen-Brennregals mit zylindrischen, hülsenförmigen Distanzelementen zur Realisierung der Stützsäulen,
- Fig. 11: eine räumliche Darstellung eines Abschnittes des Ofenwagen-Brennregals gemäß Fig. 10 zur weiteren Verdeutlichung der zylindrisch hülsenförmigen Distanzelemente, der zu den Distanzelementen zugehörigen Tragbalken und der auf den Tragbalken angeordneten Prismenstäbe zur Realisierung der Auflageroste für zu brennende Produkte,
- Fig. 12: eine Draufsicht auf einen Eckenabschnitt des mit zu brennenden Produkten bestückten Ofenwagen-Brennregals gemäß den Figuren 1 bis 4, und
- Fig. 13: eine Schnittdarstellung eines mit zu brennenden Produkten bzw. mit gebrannten Produkten bestückten Ofenwagen-Brennregals gemäß den Figuren 10 und 11.

Die Figuren 1, 2 und 3 zeigen eine Ausbildung des Ofenwagen-Brennregales 10 mit einem Grundteil 12, von welchem oberseitig Stützfüße 14 wegstehen. Von den Stützfüßen 14 ragen Stützsäulen 16 nach oben, die jeweils von übereinandergestapelten Distanzelementen 18 gebildet sind. Solche Distanzelemente 18 sind auch aus den Figuren 4 bis 9 und 12 bzw. aus den Figuren 10, 11 und 13 deutlich ersichtlich. Die Figuren 4 bis 9 und 12 verdeutlichen Distanzelemente 18, die als Hülsen 20 mit einer quadratischen Ringgrundfläche ausgebildet sind. Jedes dieser Distanzelemente 18 ist mit einem Schlitz 22 ausgebildet, der zur Grundfläche 24 des Distanzelementes 18 hin offen ist (sh. insbes. Fig. 9). Die sich gegenüberliegenden Schlitze 22 jedes Distanzelementes 18 dienen zur Aufnahme eines Tragbalkens 26.

Das Brennregal 10 bzw. die die Stützsäulen 16 bildenden Distanzelemente 18 sind derartig angeordnet, daß sich auf jeweils dem gleichen Niveau des Brennregals 10 ein Paar Tragbalken 26 seitlich gegenüberliegen, wie aus Fig. 1 oder aus Fig. 3 ersichtlich ist. Auf den beiden Tragbalken 26 des jeweiligen Niveaus liegen voneinander beabstandet Prismenstäbe 28. Das jeweilige Tragbalken-Paar und die darauf angeordneten Prismenstäbe 28 bilden somit jeweils einen Auflagerost 30 für zu brennende Produkte 32 (sh. bspw. Fig. 12). Die zu brennenden Produkte 32 sind auf Brennunterlagen 34 angeordnet, die auf benachbarten Prismenstäben 28 aufliegen. An den Distanzelementen 18 liegen jeweils Prismenstäbe 28 an, um die Distanzelemente 18 definiert zu positionieren.

Wie insbes. aus den Figuren 6 und 12 ersichtlich ist, sind die übereinandergestapelten Distanzelemente 18 um 45° gegeneinander verdreht, um Stützsäulen 16 entsprechender Standstabilität zu erzielen. Aus diesem Grunde sind die Distanzelemente 18 gemäß Fig. 8 an gegenüberliegenden Breitseiten 36 jeweils mit einem Schlitz 22 ausgebildet, während die in Fig. 7 gezeichneten Distanzelemente 18 an gegenüberliegenden Eckenbereichen 38 mit den unterseitig offenen Schlitzen 22 ausgebildet sind.

Die Figuren 10, 11 und 13 verdeutlichen eine Ausbildung des Ofenwagen-Brennregals 10, bei welchem die Stützsäulen 16 von Distanzelementen 18 gebildet sind, die als Hülsen 40 mit einer kreisrunden Ringgrundfläche ausgebildet sind. Um solche Hülsen 40 passend zur jeweiligen Stützsäule 16 aufeinanderstapeln zu können, kann jede Hülse 40 bspw. oberseitig mit einem umlaufenden Kragen 42 ausgebildet sein, der zur Festlegung des unterseitigen Randes 44 des jeweils darüber vorgesehenen Distanzelementes 18 dient, wie aus Fig. 13 ersichtlich ist.

Wie die Figuren 10 und 11 verdeutlichen, sind bei dieser Ausbildung des Brennregales 10 die Distanzelemente 18 mit Schlitzen 22 ausgebildet, die sich in einem mittleren Bereich des jeweiligen Distanzelementes 18 diametral gegenüberliegen und die einen in sich geschlossenen Schlitzrand 46 aufweisen. Die Tragbalken 26 erstrecken sich bei dieser Ausführungsform des Brennregals 10 also durch die einen geschlossenen Schlitzrand 46 aufweisenden Schlitze 22 hindurch. Auf den Tragbalken 26 sind die Prismenstäbe 28 angeordnet. Auf den Prismenstäben 28 ruhen Brennunterlagen 34, auf welchen die zu brennenden Produkte 32 angeordnet sind (sh. Fig. 13).

## Patentansprüche

1. Ofenwagen-Brennregal mit Stützsäulen (16), an welchen übereinander, voneinander beabstandet jeweils auf gleichem Niveau ein Paar Tragbalken (26) angeordnet sind, wobei auf jedem Paar Tragbalken (26) voneinander beabstandet Prismenstäbe (28) aufliegen, die jeweils einen Auflagerost (30) für zu brennende Produkte (32) bilden,
**dadurch gekennzeichnet,**
**daß** jede Stützsäule (16) aus einer der Anzahl übereinander vorgesehener Auflageroste (30) entsprechenden Anzahl Distanzelemente (18) gebildet ist, wobei jedes Distanzelement (18) einen Schlitz (22) aufweist, durch welchen sich der jeweils zugehörige Tragbalken (26) hindurcherstreckt.

2. Ofenwagen-Brennregal nach Anspruch 1,
**dadurch gekennzeichnet,**
**daß** die Distanzelemente (18) als Hülsen (20; 40) ausgebildet sind.

3. Ofenwagen-Brennregal nach Anspruch 2,
**dadurch gekennzeichnet,**
**daß** die hülsenförmigen Distanzelement (18) eine mehreckige Ringgrundfläche aufweisen.

4. Ofenwagen-Brennregal nach Anspruch 2,
**dadurch gekennzeichnet,**
**daß** die hülsenförmigen Distanzelemente (18) eine kreisrunde Ringgrundfläche aufweisen.

5. Ofenwagen-Brennregal nach einem der Ansprüche 1 bis 4,
**dadurch gekennzeichnet,**
**daß** die Schlitze (22) in einem mittleren Bereich der Distanzelemente (18) vorgesehen sind und einen in sich geschlossenen Schlitzrand (46) aufweisen.

6. Ofenwagen-Brennregal nach einem der Ansprüche 1 bis 4,
**dadurch gekennzeichnet,**
**daß** die Schlitze (22) in den Distanzelementen (18) zu deren Grundfläche (24) hin offen sind, so daß die beiden Tragbalken (26) eines Auflagerostes (30) auf den Distanzelementen (18) des darunter befindlichen Auflagerostes (30) aufliegen.

7. Ofenwagen-Brennregal nach einem der vorhergehenden Ansprüche,
**dadurch gekennzeichnet,**
**daß** die von Distanzelementen (18) gebildeten Stützsäulen (16) auf von einem Grundteil (12) nach oben ragenden Stützfüßen (14) angeordnet sind.

8. Ofenwagen-Brennregal nach Anspruch 7,
**dadurch gekennzeichnet,**
**daß** zwischen den Stützfüßen (14) und den von Distanzelementen (18) gebildeten Stützsäulen (16) Plattenelemente vorgesehen sind.

## Claims

1. A firing shelf assembly for a furnace car with support columns (16), on which a pair of supporting beams (26) that are arranged on top of one another and spaced apart from one another are respectively situated on the same level, wherein prism rods (28) that are spaced apart from one another and respectively form a support grate (30) for products (32) to be fired lie on each pair of supporting beams (26),
**characterized in that**
each support column (16) is composed of a number of spacer elements (18) that corresponds to the number of support grates (30) arranged on top of one another, wherein each spacer element (18) contains a slot (22), through which the respectively assigned supporting beam (26) extends.

2. The firing shelf assembly for a furnace car according to claim 1,
**characterized in that**
the spacer elements (18) are realized in the form of sleeves (20; 40).

3. The firing shelf assembly for a furnace car according to claim 2,
**characterized in that**
the sleeve-shaped spacer elements (18) have an annular base area that is realized polygonally.

4. The firing shelf assembly for a furnace car according to claim 2,
**characterized in that**
the sleeve-shaped spacer elements (18) have an annular base area that is realized circularly.

5. The firing shelf assembly for a furnace car according to one of claims 1 to 4,
**characterized in that**
the slots (22) are arranged in a central region of the spacer elements (18) and have a closed slot edge (46).

6. The firing shelf assembly for a furnace car according to one of claims 1 to 4,
**characterized in that**
the slots (22) in the spacer elements (18) are open toward their base area (24) such that the two supporting beams (26) of one support grate (30) lie on the spacer elements (18) of the support grate (30) situated underneath.

7. The firing shelf assembly for a furnace car according to one of the preceding claims,
**characterized in that**
the support columns (16) formed by the spacer elements (18) are arranged on support legs (14) that protrude upward from a base part (12).

8. The firing shelf assembly for a furnace car according to claim 7,
**characterized in that**
the plate elements are provided between the support legs (14) and the support columns (16) formed by the spacer elements (18).

## Revendications

1. Etagère de cuisson pour chariot de four avec valet (16), sur lequel une paire de poutres (26) sont superposées, écartées l'une de l'autre, chaque fois au même niveau, où sur chaque paire de poutres (26), s'appuient des barres en prisme (28) écartées l'une de l'autre, qui forment chaque fois une grille d'appui (30) pour les produits à cuire (32), **caractérisée en ce que** chaque valet (16) est formé par un nombre correspondant au nombre de grilles d'appui (30) superposées, des éléments de distance (18), où chaque élément de distance (18) présente une fente (22) par laquelle s'insère la grille d'appui (26) associée.

2. Etagère de cuisson pour chariot de four suivant la revendication 1, **caractérisée en ce que** les éléments de distance (18) sont formés comme des manchons (20 ; 40).

3. Etagère de cuisson pour chariot de four suivant la revendication 2, **caractérisée en ce que** les éléments de distance (18) en forme de manchon présentent une surface annulaire polygonale.

4. Etagère de cuisson pour chariot de four suivant la revendication 2, **caractérisée en ce que** les éléments de distance (18) en forme de manchon présentent une surface annulaire circulaire.

5. Etagère de cuisson pour chariot de four suivant l'une quelconque des revendications 1 1 à 4, **caractérisée en ce que** les fentes (22) sont prévues dans une zone centrale des éléments de distance (18) et présentent un extrémité de fente (46) fermée.

6. Etagère de cuisson pour chariot de four suivant l'une quelconque des revendications 1 1 à 4, **caractérisée en ce que** les fentes (22) sont ouvertes dans les éléments de distance (18) sur leur superficie (24), de sorte que les deux paires de poutres (26) d'une grille d'appui (30) s'appuient sur les éléments de distance (18) de la grille d'appui (30) se trouvant en dessous.

7. Etagère de cuisson pour chariot de four suivant l'une quelconque des revendications précédentes, **caractérisée en ce que** les valets (16) formés par les éléments de distance (18) sont disposés sur des empattements (14) se dressant vers le haut depuis une partie de base (12).

8. Etagère de cuisson pour chariot de four suivant la revendication 7, **caractérisée en ce qu'**entre les empattements (14) et les valets (16) formés des éléments de distance (18), sont prévus des éléments plats.
